# FASCICULE DE BREVET EUROPEEN

(11) **EP 0 399 917 B1**
(45) Date de publication et mention de la délivrance du brevet: **08.12.1993**
(21) Numéro de dépôt: 90401404.0
(22) Date de dépôt: 25.05.1990
(51) Int. Cl.: E03D 9/03, E03D 9/04

(54) **Assainisseur perfectionné**
Entkeimer
Sanitizer

(30) Priorité: 26.05.1989 FR 8906954
(43) Date de publication de la demande: 28.11.1990
(73) Titulaire: NIGIKO S.A., F-69008 Lyon (FR)
(72) Inventeur: Comar, Gilles, F-92380 Garches (FR); Comar, Nicolas, F-92420 Vaucresson (FR)
(74) Mandataire: Phélip, Bruno

(56) Documents cités:
- WO-A-83/01974
- FR-A- 1 394 665
- FR-E- 88 738
- US-A- 2 623 217

## Description

La présente invention concerne un dispositif pour maintenir les appareils sanitaires à chasse d'eau tels que des urinoirs ou des cuvettes de water-closet dans un état de bonne propreté, c'est-à-dire d'absence d'odeurs ou de bonnes conditions sanitaires, ce dispositif comprenant un réservoir principal ayant une ouverture inférieure dans laquelle sont logés des moyens d'obturation de ladite ouverture inférieure et des moyens de raccordement de ce réservoir à une canalisation de chasse d'eau pour alimenter en eau le réservoir pendant une chasse d'eau et pour retourner l'eau du réservoir vers la canalisation à la fin de ladite chasse d'eau, ledit réservoir principal étant logé sous un élément de capot de forme générale oblongue et sous la partie supérieure duquel est ménagé un logement contenant une réserve pour produit désodorisant et/ou odorant, un réservoir auxiliaire apte à contenir des agents tensioactifs, bactéricides et chélatants étant relié au réservoir par une ouverture obturée par un bouchon de mousse à cellules ouvertes telle qu'une éponge dont la partie supérieure est immergée dans le réservoir auxiliaire et dont la partie inférieure s'étend dans un évidement formant siphon du réservoir principal, ce dernier comportant en outre au moins une ouverture supérieure, ledit réservoir auxiliaire étant amovible.

Un dispositif du genre précité est décrit dans FR-A-1394665.

Le but de la présente invention est de proposer un dispositif du type mentionné ci-dessus qui présente des perfectionnements par rapport aux dispositifs connus susceptibles de rendre son utilisation plus efficace et son entretien et son installation plus simples et plus rapides.

Le dispositif conforme à l'invention est généralement caractérisé en ce que le réservoir principal est conformé avec au moins un évidement latéral dans lequel est logé le récipient auxiliaire, ledit réservoir principal étant muni d'une ouverture latérale ouvrant au niveau dudit évidement latéral et destiné à relier le réservoir principal audit réservoir auxiliaire, le bouchon s'étendant à travers ladite ouverture latérale.

Ainsi, le réservoir principal du dispositif assainisseur est conçu comme un corps creux étanche permettant d'intégrer toutes les fonctions de ce dispositif assainisseur.

Selon une première caractéristique avantageuse de l'invention, les moyens d'obturation précités comprennent au moins une ouverture latérale débouchant dans le réservoir principal en regard de la partie inférieure dudit bouchon en forme d'éponge, au-dessus du fond de l'évidement latéral.

Du fait de la présence de l'évidement latéral précité formant siphon, l'éponge reste humectée en permanence de sorte qu'elle peut conserver toutes ses capacités de transfert par capillarité ou migration microporique. L'arrivée d'eau latérale des moyens d'obturation du dispositif, débouchant en regard de l'éponge, permet de balayer le siphon et de procurer un échange efficace entre le réservoir principal et le réservoir auxiliaire et une dilution des produits actifs contenus dans ce réservoir auxiliaire bien dosée.

Selon une forme de réalisation préférée de l'invention, les moyens d'obturation du réservoir principal comprennent un manchon creux maintenu dans le col de l'ouverture inférieure du réservoir principal, l'extrémité supérieure du manchon s'étendant à l'intérieur de ce réservoir et comprenant au moins une ouverture radiale débouchant en regard de l'extrémité inférieure de l'éponge obturant le réservoir auxiliaire, et un alésage axial pour le passage d'une tige de soupape reliée, à une extrémité, à un flotteur du réservoir principal et, à l'extrémité opposée, à un clapet de soupape, tandis que l'extrémité inférieure du manchon est solidarisée axialement à un capuchon borgne sensiblement cylindrique et est conformée en siège de clapet.

Selon un aspect de l'invention, le capuchon précité comprend un élément de raccord inférieur latéral, pour le raccordement à la canalisation de chasse d'eau, le diamètre interne de l'élément de raccord étant sensiblement égal au diamètre interne de ladite canalisation.

Ainsi l'élément de raccord, convenablement calibré, permet d'obtenir un flux d'arrivée d'eau toujours situé au même endroit et un fonctionnement identique du dispositif, quels que soient le type de montage de la canalisation d'arrivée d'eau et la pression dans cette canalisation.

Selon une autre forme de réalisation avantageuse de l'invention, le clapet de soupape présente, du côté du manchon, une collerette dont le diamètre est sensiblement inférieur à celui de l'alésage du manchon, ladite collerette étant prolongée vers le bas par une première partie tronconique destinée à venir en appui sur des rebords internes évasés d'extrémité du manchon.

La conception précitée du clapet de soupape lui permet d assurer une parfaite étanchéité lorsqu'il est en appui sur son siège, mais lui procure également, dans les derniers millimètres de sa course, un préguidage à la fermeture de sorte que, quels que soient la pression de l'eau d'arrivée et le débit du flux correspondant, ce clapet n'entre pas en vibration et qu'on obtient ainsi une parfaite étanchéité du clapet.

Selon une autre forme de réalisation avantageuse de l'invention, le clapet de soupape comprend, du côté opposé au manchon, une partie d'extrémité effilée conformée pour se loger dans un évidement ménagé dans le fond dudit capuchon borgne.

Ledit évidement ménagé dans le fond du capuchon borgne permet de bloquer latéralement le clapet de soupape, en position de repos, sous le flux d'arrivée d'eau, de manière à éviter que celui-ci vienne s'appliquer sur son siège tant que l'eau n'a pas atteint le niveau désiré dans le réservoir principal.

En outre, les ouvertures radiales ménagées dans la partie supérieure du manchon ont une section sensiblement égale à la section de l'alésage principal de ce manchon et le diamètre de la tige de soupape est sensiblement égal au diamètre interne de l'alésage axial d'extrémité correspondant.

Les dispositions précitées permettent d'éviter la montée trop rapide du flotteur dans le réservoir ainsi que celle de la soupape qui pourrait entraîner une fermeture prématurée de celle-ci.

Selon d'autres caractéristiques préférentielles de l'invention, la réserve de produit désodorisant et/ou odorant comprend un réceptacle souple ou semi-rigide à perforations, contenant des billes en matière synthétique imprégnées d'un produit désodorisant et/ou odorant.

D'autres caractéristiques et avantages de l'invention ressortiront encore de la description qui va suivre.

Aux dessins annexés donnés à titre d'exemples non limitatifs:
La Figure 1 est une vue de face du dispositif conforme à l'invention muni de son capot,
La Figure 2 est une vue en coupe axiale du dispositif de la Figure 1,
La Figure 3 est une vue en coupe selon le plan III-III de la Figure 2,
La Figure 4 est une vue en coupe selon le plan IV-IV de la Figure 2,
La Figure 5 est une vue en perspective du réservoir principal du dispositif selon l'invention, et
La Figure 6 est une vue en coupe, avec arrachement, du réservoir du dispositif selon l'invention, lorsque celui-ci est installé dans la cuvette d'un water-closet.

Le dispositif assainisseur représenté aux figures annexées comprend essentiellement, monté sur une platine générale de support 30 comprenant des perforations oblongues 31 pour la fixation du dispositif sur un mur (voir Figure 2), un réservoir principal 1 ayant la forme générale d'un corps creux sensiblement parallélépipédique (Figure 6) et ayant une ouverture inférieure 6 dans laquelle sont logés (Figure 2) des moyens d'obturation du réservoir 1 et des moyens de raccordement 3 de ce réservoir 1 à une canalisation de chasse d'eau 4 (non dessinée dans le détail).

Le réservoir 1 du dispositif étant par exemple relié à la canalisation 4 en aval d'un bouton-pressoir d'urinoir, les moyens d'obturation 2 et de raccordement 3 précités permettent d'alimenter en eau le réservoir 1 pendant une chasse d'eau et de retourner cette eau, émanant du réservoir 1, vers la canalisation 4 à la fin de ladite chasse d'eau. Dans l'exemple précité, lors de la mise en route du rinçage de l'urinoir, la pression résiduelle dans la canalisation 4 pousse l'eau à entrer dans le réservoir 1.

Le réservoir 1 comprend également une ouverture latérale 5 ouvrant du côté opposé à l'ouverture inférieure 6, c'est-à-dire vers le haut du dispositif, et destinée à relier le réservoir principal 1 à un réservoir auxiliaire 7 disposé, tête en bas, sensiblement parallèlement au réservoir 1 dans une échancrure latérale 1a de celui-ci. Le réservoir 7, qui est monté de manière amovible de façon à pouvoir être remplacé aisément, contient une solution d'agents tensioactifs, bactéricides et chélatants connue en elle-même. L'ouverture latérale 5 du réservoir 1 entoure, de manière étanche, le col 7a du réservoir auxiliaire 7, qui est obturé par un bouchon 8 de mousse à cellules ouvertes telle qu'une éponge. En fonctionnement, la partie supérieure 8a de l'éponge 8 est immergée dans le réservoir auxiliaire 7 tandis que sa partie inférieure 8b est immergée dans un évidement latéral 9, formant siphon, du réservoir principal 1, de sorte qu'il subsiste un espace non négligeable entre la surface inférieure de l'éponge 8 et le fond 9a de l'évidement latéral 9. Un joint torique 5a assure l'étanchéité entre l'ouverture 5 et le col 7a.

Le réservoir principal 1 comprend également deux ouvertures ou ouïes supérieures 1b (voir en particulier Figure 5). Ainsi, le réservoir principal 1 muni de ses moyens d'obturation 2 et de ses moyens de raccordement 3 ainsi que le réservoir auxiliaire 7 sont conformés de manière à pouvoir être logés sous un élément de capot 12 (voir Figure 1), de forme générale oblongue, sous la partie supérieure 12a duquel est ménagé un logement 13 pour une réserve 21 de produit désodorisant et/ou odorant. La partie supérieure 12a du capot 12 présente une multitude de perforations 12c pour permettre la diffusion du produit désodorisant et/ou odorant, connu en lui-même, d'une manière que l'on décrira plus loin. Le capot 12 présente également une ouverture médiane supérieure 12b pour le passage d'une vis de fixation de ce capot destinée à être vissée dans un ergot taraudé 32 solidaire de la platine support 30 (voir Figure 2). En fonctionnement, l'ouverture 12b est obturée par une pastille 12d.

Selon une caractéristique préférentielle de l'invention, la réserve de produit désodorisant et/ou odorant comprend un réceptacle souple ou semi-rigide, à perforations, par exemple un panier en matière plastique, qui contient des billes 21a en matière synthétique tel qu'un copolymère d'EVATHANE (marque déposée désignant un copolymère d'éthylène-acétate de vinyl), qui sont imprégnées d'un produit désodorisant et/ou odorant connu. Dans l'exemple représenté à la Figure 2, qui correspond à une installation du dispositif assainisseur selon l'invention, à l'extérieur d'un urinoir ou d'une cuvette de water-closet, le panier de billes 21 est placé dans le logement 13 précité. Dans le cas d'une installation du dispositif assainisseur directement dans une cuvette de water-closet, l'une des ouvertures supérieures 1b du réservoir principal 1 (voir Figure 6) est raccordée à cette réserve extérieure 21 par l'intermédiaire d'un tuyau 20 connecté à un embout 1c du réservoir 1.

Selon une forme de réalisation préférée de l'invention, les moyens d'obturation précités comprennent un manchon alésé axialement 2, maintenu de manière classique, par une bride 25, et de manière étanche, dans le col 6a de l'ouverture inférieure 6 du réservoir 1, de manière que l'extrémité supérieure du manchon 2 s'étende à l'intérieur du réservoir 1. Cette extrémité supérieure du manchon 2 comprend plusieurs ouvertures radiales 2a dont une débouche, à l'intérieur du réservoir 1, en regard de la partie supérieure de l'extrémité inférieure 8b de l'éponge, au-dessus du fond 9a de l'évidement latéral 9 de ce réservoir 1. L'extrémité supérieure du manchon 2 comprend également un alésage axial 2b pour le passage d'une tige 14 de soupape qui est reliée à son extrémité opposée à la canalisation 4, à un flotteur 15 du réservoir 1 et, à son extrémité opposée, à un clapet 16 de soupape que l'on décrira en détail plus loin.

L'extrémité inférieure du manchon 2 est solidarisée axialement à un capuchon borgne sensiblement cylindrique 3, de manière étanche par l'intermédiaire d'un joint torique 3a, et est conformée en siège de clapet 18.

Le capuchon 3 comprend un élément de raccord 17 inférieur latéral, pour le raccordement du réservoir principal 1 à la canalisation de chasse d'eau 4, le diamètre interne de l'élément de raccord 17 étant sensiblement égal au diamètre interne de la canalisation 4.

Selon une autre forme de réalisation préférée de l'invention, le clapet de soupape 16 qui est conçu pour se déplacer axialement à l'intérieur du capuchon d'extrémité borgne 3 lorsque le flotteur 15 s'élève à l'intérieur du réservoir 1 sous l'action du flux d'arrivée d'eau, présente, du côté du manchon 2, une collerette 16a dont le diamètre est légèrement inférieur à celui de l'alésage principal 2c du manchon 2 dans lequel se déplace la tige 14 de soupape. Ladite collerette 16a est prolongée vers le bas par une première partie tronconique 16b destinée à venir en appui sur les rebords internes évasés d'extrémité, formant siège de clapet 18 du manchon. Le clapet de soupape 16 comprend également, du côté opposé au manchon 2, une partie d'extrémité effilée 16c conformée pour se loger dans un évidement ménagé dans le fond du capuchon 3 et destinée à assurer la stabilité de la soupape sous l'action du flux d'arrivée d'eau au moment de la chasse d'eau.

Il convient également de noter que les ouvertures radiales 2a du manchon 2 qui débouche dans le réservoir principal 1 ont de préférence une section sensiblement égale à la section de l'alésage principal 2c du manchon 2 tandis que le diamètre de la tige de soupape 14 est légèrement inférieur au diamètre interne de l'alésage axial d'extrémité 2b correspondant du manchon 2. Ces dispositions constructives évitent le déplacement du clapet de soupape 16 vers son siège 18 tant que l'eau n'a pas atteint le niveau souhaité dans le réservoir 1, c'est-à-dire également une montée trop brusque du flotteur 15 dans le réservoir 1 sous l'action du flux d'arrivée d'eau. En outre, la conformation de la soupape lui permet d'assurer une étanchéité parfaite lorsqu'elle est en contact avec son siège 18 tandis que la collerette 16a procure un préguidage à la fermeture du clapet de soupape 16 de sorte que quels que soient la pression de l'eau d'arrivée par la canalisation 4 et le débit du flux correspondant, le clapet de soupape n'entre pas en vibration, une telle entrée en vibration rendant l'étanchéité impossible et permettant au niveau d'eau dans le réservoir 1 de continuer à monter et de déborder.

Le fonctionnement du dispositif assainisseur conforme à l'invention est le suivant: lors d'une chasse d'eau, la pression résiduelle dans la canalisation 4 pousse l'eau à entrer dans le réservoir 1 et son niveau dans ce réservoir monte jusqu'à ce qu'il ait atteint le niveau repéré N à la Figure 2, ce niveau souhaité N étant déterminé par une longueur appropriée de la tige de soupape 14 et du flotteur 15. Lorsque la pression dans la colonne de chasse d'eau devient nulle, il se produit une dépression dans la canalisation 4 qui conduit à une aspiration de l'eau contenue dans le réservoir 1 et ramène le clapet de soupape 16 vers le logement ménagé dans le fond du capuchon 3. Une fois que le clapet de soupape 16 s'est décollé de son siège 18, c'est la gravité qui permet au réservoir principal 1 de se vider complètement, seul le siphon 9 restant rempli d'eau de manière à assurer un humectage continu de l'éponge 8. Dans ces conditions, l'appareil est prêt pour un autre cycle.

Le fait que l'éponge 8 reste humectée en permanence permet la diffusion, pendant les phases d'inactivité du dispositif, des agents tensioactifs, bactéricides et chélatants contenus dans le récipient auxiliaire 7, et la dilution rapide de ces produits lors de la montée de l'eau dans le réservoir 1.

La montée de l'eau dans le réservoir 1, lors d'une chasse d'eau, comprime l'air situé au-dessus du niveau N, cet air étant alors propulsé par l'intermédiaire des ouvertures 1b du réservoir 1 directement, par l'intermédiaire de l'embout 1c et du tuyau 20, à travers les microbilles 21a de la réserve 21 de produit désodorisant et/ou odorant dont le but est de générer une bonne odeur dans le local contenant le dispositif assainisseur conforme à l'invention.

Le réservoir auxiliaire 7 contenant les agents tensio-actifs, bactéricides et chélatants constitue la partie consommable du dispositif c'est-à-dire la partie déterminant l'autonomie de bon fonctionnement de celui-ci.

## Revendications

1. Dispositif pour maintenir les appareils sanitaires à chasse d'eau tels que des urinoirs ou des cuvettes de water-closet dans un état de bonne propreté, c'est-à-dire d'absence d'odeurs et de bonnes conditions sanitaires, ce dispositif comprenant un réservoir principal (1) ayant une ouverture inférieure (6) dans laquelle sont logés des moyens d'obturation (2) de ladite ouverture inférieure (6) et des moyens de raccordement (3) de ce réservoir (1) à une canalisation de chasse d'eau (4) pour alimenter en eau le réservoir (1) pendant une chasse d'eau et pour retourner l'eau du réservoir (1) vers la canalisation (4) à la fin de ladite chasse d'eau, ledit réservoir principal (1) étant logé sous un élément de capot (12) de forme générale oblongue et sous la partie supérieure duquel est ménagé un logement (13) contenant une réserve (21) pour produit désodorisant et/ou odorant, un réservoir auxiliaire (7) apte à contenir des agents tensioactifs, bactéricides et chélatants est relié au réservoir principal (1) par une ouverture (7a) obturée par un bouchon (8) de mousse à cellules ouvertes, telle qu'une éponge dont la partie supérieure (8a) est immergée dans le réservoir auxiliaire (7) et dont la partie inférieure (8b) s'étend dans un évidement formant siphon (9) du réservoir principal (1), ce dernier comportant en outre au moins une ouverture supérieure (1b), le réservoir auxiliaire (7) étant amovible,
caractérisé en ce que le réservoir principal (1) est conformé avec au moins un évidement latéral (la) dans lequel est logé le récipient auxiliaire (7), le réservoir principal étant muni d'une ouverture latérale (5) ouvrant au niveau dudit évidement latéral (1a) et destinée à relier le réservoir principal (1) audit réservoir auxiliaire (7), le bouchon (8) de mousse s'étendant à travers ladite ouverture latérale du réservoir principal.

2. Dispositif selon la revendication 1, caractérisé en ce que les moyens d'obturation (2) comprennent au moins une ouverture latérale (2a) débouchant dans le réservoir principale (1) en regard de la partie inférieure (8b) du bouchon (8), au-dessus du fond (9a) de l'évidement formant siphon (19).

3. Dispositif selon l'une des revendications 1 ou 2, caractérisé en ce que les moyens d'obturation comprennent un manchon creux (2) maintenu dans le col (5a) de l'ouverture inférieure (6) du réservoir principal (1), l'extrémité supérieure du manchon (2) s'étendant à l'intérieur du réservoir principal (1) et comprenant au moins une ouverture radiale (2a) débouchant en regard de l'extrémité inférieure (8b) de l'éponge (8) et un alésage axial (2b) pour le passage d'une tige (14) de soupape reliée, à une extrémité, à un flotteur (15) du réservoir principal (1) et, à l'extrémité opposée, à un clapet (16) de soupape, tandis que l'extrémité inférieure du manchon (2) est solidarisée axialement à un capuchon borgne sensiblement cylindrique (3) et est conformée en siège de clapet (18).

4. Dispositif selon la revendication 3,caractérisé en ce que le capuchon (3) comprend un élément de raccord (17) inférieur latéral, pour le raccordement à la canalisation de chasse d'eau (4), le diamètre interne de 'élément de raccord (17) étant sensiblement égal au diamètre interne de la canalisation (4).

5. Dispositif selon l'une des revendications 3 ou 4, caractérisé en ce que le clapet (16) de soupape présente, du côté du manchon (2), une collerette (16a) dont le diamètre est sensiblement inférieur à celui de l'alésage (2c) du manchon (2), ladite collerette (16a) étant prolongée vers le bas par une première partie tronconique (16b) destinée à venir en appui sur des rebords internes d'extrémité du manchon.

6. Dispositif selon l'une des revendications 3 à 5, caractérisé en ce que le clapet (16) comprend, du côté opposé au manchon (2), une partie d'extrémité effilée (16c) conformée pour se loger dans un évidement ménagé dans le fond du capuchon (3).

7. Dispositif selon l'une quelconque des revendications 1 à 6, caractérisé en ce que les ouvertures radiales (2a) du manchon (2) ont un diamètre sensiblement égal au diamètre de l'alésage principal (2c) du manchon (2) tandis que le diamètre de la tige de soupape (14) est sensiblement égal au diamètre interne de l'alésage axial d'extrémité (2b) correspondant.

8. Dispositif selon l'une quelconque des revendications 1 à 7, caractérisé en ce que la réserve (21) de produit désodorisant comprend un réceptacle souple ou semi-rigide à perforations, contenant des billes (21a) en matière synthétique imprégnées d'un produit désodorisant et/ou odorant.

## Patentansprüche

1. Vorrichtung zum Halten von sanitären Einrichtungen mit Wasserspülung wie Urinale oder Klosettbecken in einem Zustand hoher Sauberkeit, das heißt frei von Gerüchen und in gutem sanitären Zustand , wobei die Vorrichtung aufweist ein Hauptreservoir (1) mit einer unteren Öffnung (6), in der Verschlußmittel (2) der besagten unteren Öffnung (6) angeordnet sind, und Verbindungsmittel (3) von diesem Reservoir (1) zu einer Spülwasserkanalisation (4), um das Reservoir (1) mit Wasser während einer Wasserspülung nachzufüllen und um Wasser aus dem Reservoir (1) zur Kanalisation (4) am Ende der besagten Wasserspülung zurückzuführen, wobei das besagte Hauptreservoir (1) unter einem Abdeckelement (12) von länglicher Grundform untergebracht ist, unter dessen Oberteil ein Aufnahmeraum (13) angebracht ist, der eine Reserve (21) für desodorisierende und/oder wohlriechende Erzeugnisse enthält, wobei ein zur Aufnahme von spannungsaktiven, bakteriziden und chelatbildenden Mitteln geeignetes Hilfsreservoir (7) verbunden ist mit dem Hauptreservoir (1) durch eine Öffnung (7a), die durch einen Schaumstoffpfropfen (8) mit offenen Zellen verschlossen ist, wie ein Schwamm, dessen oberer Teil (8a) in das Hilfsreservoir (7) eingetaucht ist, und dessen unterer Teil (8b) sich in eine Aussparung erstreckt, die einen Siphon (9) für das Hauptreservoir (1) bildet, wobei letzteres darüber hinaus wenigstens eine obere Öffnung (1b) aufweist, und das Hilfsreservoir (7) lösbar ist, dadurch gekennzeichnet, daß das Hauptreservoir (1) mit wenigstens einer lateralen Ausnehmung (la) gestaltet ist, in der das Hilfsreservoir (7) untergebracht ist, wobei das Hauptreservoir mit einer lateralen Öffnung (5) versehen ist, die sich auf dem Niveau der besagten lateralen Ausnehmung (la) erstreckt und dazu bestimmt ist, das Hauptreservoir (1) mit dem besagten Hilfsreservoir (7) zu verbinden, und wobei der Schaumstoffpfropfen (8) sich quer über die besagte Lateralöffnung des Hauptreservoirs erstreckt.

2. Vorrichtung nach Anspruch 1, dadurch gekennzeichnet, daß die Verschlußmittel (2) wenigstens eine laterale Öffnung (2a) aufweisen, die in das Hauptreservoir (1) gegenüber dem unteren Teil (8b) des Pfropfens (8) oberhalb des Bodens (9a) der den Siphon (19) bildenden Aussparung mündet.

3. Vorrichtung nach einem der Ansprüche 1 oder 2, dadurch gekennzeichnet, daß die Verschlußmittel eine hohle Muffe (2) aufweisen, die im Kragenteil (5a) der unteren Öffnung (6) des Hauptreservoirs (1) gehalten ist, wobei sich das obere Ende der Muffe (2) in das Innere des Hauptreservoirs (1) erstreckt und wenigstens eine radiale Öffnung (2a), die gegenüber dem unteren Ende des Schwammes (8) mündet, und eine axiale Bohrung (2b) für den Durchgang eines Ventilstiftes (14) aufweist, der an einem Ende mit einem Schwimmer (15) des Hauptreservoirs (1) und am entgegengesetzten Ende mit einem Klappenventil (16) verbunden ist, während das untere Ende der Muffe (2) axial mit einer im wesentlichen zylindrischen, blinden Verschlußklappe (3) verbunden und mit Klappensitz (18) gestaltet ist.

4. Vorrichtung nach Anspruch 3, dadurch gekennzeichnet, daß die Verschlußkappe (3) ein unteres, seitliches Verbindungselement (17) zur Verbindung mit der Spülwasserkanalisation (4) aufweist, wobei der Innendurchmesser des Verbindungselementes (17) im wesentlichen gleich dem Innendurchmesser der Kanalisation (4) ist.

5. Vorrichtung nach Anspruch 3 oder 4, dadurch gekennzeichnet, daß das Klappenventil (16) zur Muffe (2) hin einen Kragenrand (16a) aufweist, dessen Durchmesser im wesentlichen geringer als der der Bohrung (2c) der Muffe (2) ist, wobei der besagte Kragenrand (16a) nach unten durch einen ersten kegelstumpfartigen Teil (16b) verlängert ist, der dazu bestimmt ist, in Auflage auf innere Randleisten des Muffenendes zu kommen.

6. Vorrichtung nach einem der Ansprüche 3 - 5, dadurch gekennzeichnet, daß die Klappe (16) an der der Muffe (2) entgegengesetzten Seite ein sich verjüngendes Endteil (16c) aufweist, das dazu augebildet ist, in eine Ausnehmung einzurücken, die im Boden der Verschlußklappe (3) angebracht ist.

7. Vorrichtung nach einem der Ansprüche 1 - 6, dadurch gekennzeichnet, daß die radialen Öffnungen (2a) der Muffe (2) einen Durchmesser besitzen, im wesentlichen dem Durchmesser der Hauptbohrung (2c) der Muffe (2) gleicht, während der Durchmesser des Ventilstiftes (14) im wesentlichen dem Innendurchmesser der axialen Bohrung des korrespondierenden Endteiles (2b) gleicht.

8. Vorrichtung nach einem der Ansprüche 1 - 7, dadurch gekennzeichnet, daß die desodorisierende Produktreserve (21) einen flexiblen oder halbstarren Auffang mit Perforationen aufweist, der Kugeln (21a) aus synthetischem Material enthält, die mit einem desodorisierendem und/oder wohlriechendem Erzeugnis imprägniert sind.

## Claims

1. Sanitizer for maintaining sanitary ware with flushing systems such as urinals and lavatory pans in a state of good cleanliness, i.e. odourless, and in a good sanitary condition, said sanitizer comprising a main tank (1) having a lower opening (6) in which means are housed for closing (2) the said lower opening (6) and means for connecting (3) this tank (1) to a flushing system pipe (4) for supplying the tank with water during flushing and for returning the water from the tank (1) to the pipe (4) at the end of said flushing, said main tank (1) being housed under a hood element (12) in general oblong form, under the upper part of which a housing (13) is provided containing a storage device (21) for deodorizing and/or sweet-smelling product, an auxiliary storage device (7) capable of containing surface-active, bactericidal and chelating agents being connected to the main tank (1) by an opening (7a) closed by an open-cell foam plug (8) such as a sponge whose upper portion (8a) is submerged in the auxiliary tank (7) and whose lower portion (8b) extends into a hollowing forming a trap (9) of the main tank (1), the latter also comprising at least one upper opening (1b), the auxiliary tank (7) being removable,
characterized in that the main tank (1) is formed with at least one lateral hollowing (1a) in which the auxiliary receptacle is housed (7), the main tank having a lateral opening (5) opening at the level of the said lateral hollowing (1a) and intended to connect the main tank (1) to said auxiliary tank (7), the foam plug (8) extending through the said lateral opening of the main tank.

2. Sanitizer according to claim 1, characterized in that the closing means (2) comprise at least one lateral opening (2a) leading into the main tank (1) facing the lower part (8b) of the plug (8), above the bottom (9a) of the hollowing forming a trap (19).

3. Sanitizer according to either one of claims 1 and 2, characterized in that the closing means comprise a hollow sleeve (2) maintained in the neck (5a) of the lower opening (6) of the main tank (1), the upper extremity of the sleeve (2) extending inside the main tank (1) and comprising at least one radial opening (2a) opening in front of the lower extremity (8b) of the sponge (8) and an axial bore (2b) for the passage of a valve spindle (14) connected at one end to a float (15) of the main tank and, at the other end, to a valve-flap (16), while the lower end of the sleeve (2) is axially integral with a substantially cylindrical blind cap (3) and is shaped as a valve seating (18).

4. Sanitizer according to claim 3, characterized in that the cap (3) comprises a lateral lower connection element (17) for the connection to the flushing system pipe (4), the internal diameter of the connection element (17) being substantially equal to the internal diameter of the pipe (4).

5. Sanitizer according to either one of claims 3 and 4, characterized in that the valve-flap (16), on the side of the sleeve (2), has a flange (16a) whose diameter is substantially smaller than that of the bore (2c) of the sleeve (2), said flange (16a) being prolonged downwardly by a first truncated-cone part (16b) intended to bear upon the internal walls of the extremity of the sleeve.

6. Sanitizer according to any one of claims 3 to 5, characterized in that the valve flap (16) comprises, on the side opposite that of the sleeve (2), a tapered extremity part (16c) shaped so as to be able to be housed in a hollowing provided in the bottom of the cap (3).

7. Sanitizer according to any one of claims 1 to 6, characterized in that the diameter of the radial openings (2a) of the sleeve (2) is substantially equal to the diameter of the main bore (2c) of the sleeve (2), while the diameter of the valve spindle (14) is substantially equal to the internal diameter of the corresponding extremity axial bore (2b).

8. Sanitizer according to any one of claims 1 to 7, characterized in that the storage device (21) for deodorizing product comprises a flexible or semi-rigid perforated receptacle containing synthetic material balls (21a) impregnated with a deodorizing or sweet-smelling product.
